# EUROPÄISCHE PATENTSCHRIFT

(11) **EP 1 144 806 B1**
(45) Veröffentlichungstag und Bekanntmachung des Hinweises auf die Patenterteilung: **16.10.2002**
(21) Anmeldenummer: 00901093.5
(22) Anmeldetag: 12.01.2000
(51) Int. Cl.: F01C 1/44

(54) **SCHWENKKOLBENMASCHINE**
OSCILLATING PISTON ENGINE
MOTEUR A PISTONS OSCILLANTS

(30) Priorität: 14.01.1999 DE 19901110
(43) Veröffentlichungstag der Anmeldung: 17.10.2001
(73) Patentinhaber: Hüttlin, Herbert, 79539 Lörrach (DE)
(72) Erfinder: Hüttlin, Herbert, 79539 Lörrach (DE)
(74) Vertreter: Heuckeroth, Volker, Dr.
(86) Internationale Anmeldenummer: EP0000170
(87) Internationale Veröffentlichungsnummer: WO00042290

(56) Entgegenhaltungen:
- WO-A-98/13583
- US-A- 3 438 358
- US-A- 3 923 013

## Beschreibung

Die Erfindung betrifft eine Schwenkkolbenmaschine, mit einem Gehäuse, in dem mehrere als zweiarmige Hebel ausgebildete Kolben um jeweils eine zu einer mittigen Gehäuseachse parallele Schwenkachse verschwenkbar angeordnet und gemeinsam in einer Umlaufrichtung beweglich sind, wobei die Kolben auf ihrer einer Gehäuseinnenwand abgewandten Seite Laufflächen aufweisen, die beim Umlaufen der Kolben in dem Gehäuse entlang zumindest einer Steuerkurve eines mittigen gehäusefesten Kurvenstückes geführt sind, um die Schwenkbewegungen der Kolben beim Umlaufen zu steuern, wobei das Kurvenstück eine als Steuerkurve ausgebildete Außenkontur aufweist, entlang der die Laufflächen der Kolben zur Gehäuseachse hin abgestützt geführt sind.

Eine derartige Schwenkkolbenmaschine ist aus der WO 98/13583 bekannt, deren Offenbarung hiermit ausdrücklich in die vorliegende Anmeldung einbezogen wird.

Schwenkkolbenmaschinen gehören zu einer Gattung von Brennkraftmaschinen, bei denen die einzelnen Arbeitstakte des Einlassens, Verdichtens, Zündens (Expandierens) und Ausstoßens des Verbrennungsgemisches durch wippenartige Schwenkbewegungen der einzelnen Kolben zwischen zwei Endstellungen vermittelt werden.

Die bekannte Schwenkkolbenmaschine weist mittig in dem Gehäuse ein gehäusefestes Kurvenstück auf, das eine als Steuerkurve ausgebildete Außenkontur aufweist. Die Kolben weisen auf ihrer der Gehäuseinnenwand abgewandten, d.h. dem mittigen Kurvenstück zugewandten Seiten Laufflächen auf, die beim Umlaufen der Kolben in dem Gehäuse entlang der Außenkontur des Kurvenstücks unter ständiger Berührung mit derselben geführt sind. Die Schwenkbewegungen der Kolben werden dabei beim umlaufen der Kolben in dem Gehäuse durch die Führung der Laufflächen der Kolben entlang der Außenkontur des Kurvenstückes in Zusammenwirken mit einem Wälzeingriff jeweils benachbarter Kolben gesteuert.

Obwohl sich die bekannte Schwenkkolbenmaschine hinsichtlich ihrer Laufeigenschaften als besonders günstig erwiesen hat, ist sie hinsichtlich ihrer Verschleißfestigkeit und Funktionssicherheit, insbesondere im Langzeit- und Hochleistungsbetrieb, noch verbesserungsfähig.

Berechnungen zur Kinematik der bekannten Schwenkkolbenmaschine haben nämlich ergeben, daß die Fliehkräfte der Schwenkkolben über einen vollen Umlauf gesehen in Abhängigkeit von der momentanen Drehstellung unterschiedliche Werte zwischen einem Minimum und einem Maximum annehmen, was durch die asymmetrische Massenlage der Schwenkkolben in Bezug auf die Mitte der Schwenkachsen der einzelnen Kolben zu erklären ist. Die Differenz zwischen dem Fliehkraftminimum und dem Fliehkraftmaximum kann bei hohen Drehzahlen im Bereich von mehr als 1000 N liegen.

Die maximale Fliehkraft tritt bei jedem Kolben dann auf, wenn er sich in der sogenannten Oberen-Totpunkt (OT)-Stellung (12 Uhr-Stellung) bzw. in der Unteren-Totpunkt (UT)-Stellung (6 Uhr-Stellung) befindet. Diese maximale auf den vorlaufenden Hebelarm des sich in der OT-Stellung befindenden Kolbens wirkende Fliehkraft, die diesen Hebelarm nach außen in Richtung auf die Gehäuseinnenwand hin drückt, bewirkt eine gleich große, auf das Kurvenstück hin gerichtete auf den nachlaufenden Hebelarm desselben Kolbens wirkende Kraft. Da dieser nachlaufende Hebelarm mit dem vorlaufenden Hebelarm des nächsten nachlaufenden Kolbens in Wälzeingriff steht, drückt der nachlaufende Hebelarm des vorlaufenden Kolbens den vorlaufenden Hebelarm und damit die an diesem angeordnete Lauffläche des nachlaufenden Kolbens mit erhöhter Kraft gegen das Kurvenstück. Denn auf den vorlaufenden Hebelarm des nachlaufenden Kolbens, der sich dabei gerade in der eingezogenen 9 Uhr-Stellung bzw. 3 Uhr-Stellung befindet, wirkt gerade nur ein Fliehkraftminimum, so daß diese minimale Fliehkraft die durch die Fliehkraft in der OT-Stellung verursachte Druckkraft nicht kompensiert. Die Folge ist, daß die Lauffläche des nachlaufenden Kolbens in der 9 Uhr-Stellung bzw. des Kolben in der 3 Uhr-Stellung mit sehr hoher Kraft gegen das Kurvenstück gepreßt wird, wodurch sowohl die Lauffläche als auch das Kurvenstück übermäßig belastet werden.

Dies kann im Langzeitbetrieb, insbesondere bei hohen Drehzahlen, bei denen die Fliehkräfte groß sind, zu einem erhöhten Verschleiß oder sogar zu einer Beschädigung dieser Teile führen.

Aus dem Vorstehenden ergibt sich, daß die Verzahnung des Wälzeingriffs, die entgegenwirkende Kräfte aufnehmen muß, sogar noch stärker kraftbelastet ist.

Ferner ist aus der DE-OS-15 51 101 ein Fliehkolben-Verbrennungsmotor bekannt, der sechs voneinander beabstandete Kolben von etwa dreieckiger Form aufweist, die derart auf einem kreisförmigen Antriebsrad verschwenkbar gelagert sind, daß sie beim Umlaufen in dem Gehäuse des Motors durch die auftretenden Fliehkräfte gegen die Innenwand des Gehäuses gepreßt werden. Die Steuerung der Schwenkbewegung der einzelnen Kolben wird dabei durch eine spezielle trochoidförmige Ausgestaltung der Gehäuseinnenwand bewirkt. In dem Gehäuse sind ferner zwei feststehende Führungsnocken mit Außenkontur angeordnet, die bei geringen Drehzahlen des Motors, bei denen die Fliehkräfte gering sind, gewährleisten sollen, daß die Kolben gegen die Innenwand des Gehäuses gepreßt werden, um die Funktionsfähigkeit des Motors bei geringen Drehzahlen aufrecht zu erhalten. Dieser Fliehkolbenmotor ist jedoch bereits wegen der erforderlichen speziellen unrunden Konturierung der Gehäuseinnenwand nachteilig.

Aus der DE-OS-15 26 408 ist weiterhin ein Verbrennungsmotor mit umlaufenden, eine geschlossene Kette bildenden Kolben bekannt. Die Kolben bilden zusammen mit dem nichtrunden, etwa ovalen Zylindermantel geschlossene umlaufende Arbeitskammern veränderlichen Volumens. Das von den Kolben gebildete Gelenkvieleck ist ein Fünf- oder Mehreck, wobei ein reguläres Fünfeck als am vorteilhaftesten angesehen wird. Für die Steuerung der Kolbenbewegung sind zwei Nebenrotoren vorgesehen, die aus fünf Segmenten bestehen, wobei diese Segmente gelenkig mittels Bolzen verbunden sind. Auf den Bolzen sind Rollen gelagert, die über die Laufbahn rollend die Bewegung der Rotoren steuern, und mittels weiteren Bolzen auch die Bewegung der Kolben. Diese Ausgestaltung einer Schwenkkolbenmaschine ist vergleichsweise aufwendig. Weitere Nachteile dieser Ausgestaltung sind die nichtrunde Ausgestaltung der Gehäuseinnenwand und die gelenkige Verbindung der die beiden Nebenrotoren bildenden Segmente zum Steuern der Schwenkbewegung der Kolben.

Aus der US 3,642,391 ist eine weitere Schwenkkolbenmaschine bekannt, bei dem die Kolben paarweise gelenkig miteinander verbunden sind. Die Gehäuseinnenwand dieser Schwenkkolbenmaschine ist nicht rund, sondern etwa elliptisch geformt. Die Kolbenschwenkbewegungen werden durch Kurvenstücke gesteuert, an denen die Kolben mit Rollen laufen. Auch an dieser Schwenkkolbenmaschine ist die unrunde Konturierung der Gehäuseinnenwand nachteilig.

Das Dokument US 3,438,358 offenbart eine Schwenkkolbenmaschine, bei der die um ein gehäusefestes Kurvenstück umlaufenden Kolben als einarmige Hebel ausgebildet sind und nicht paarweise miteinander in Eingriff stehen.

Der Erfindung liegt daher die Aufgabe zugrunde, eine Schwenkkolbenmaschine der eingangs genannten Art dahingehend weiterzubilden, daß die vorstehend genannten Nachteile vermieden werden. Die Schwenkkolbenmaschine soll hinsichtlich ihrer Verschleißeigenschaften und Funktionssicherheit weiter verbessert werden.

Erfindungsgemäß wird diese Aufgabe bei einer Schwenkkolbenmaschine der eingangs genannten Art dadurch gelöst, daß das Kurvenstück eine weitere, als Innenkontur ausgebildete Steuerkurve aufweist, entlang der die Kolben über die Laufflächen fliehkraftseitig abgestützt geführt sind.

Die erfindungsgemäße Schwenkkolbenmaschine geht demnach weiterhin davon aus, daß die Schwenkbewegungen der einzelnen Kolben beim Umlaufen durch ein gehäusefestes mittiges Kurvenstück gesteuert werden, was sich bei der bekannten Schwenkkolbenmaschine gegenüber dem bekannten Fliehkolben-Verbrennungsmotor als vorteilhaft erwiesen hat. Bei der erfindungsgemäßen Schwenkkolbenmaschine ist jedoch in Form der als Innenkontur ausgebildeten Steuerkurve, entlang der die Laufflächen der Kolben geführt sind, eine Maßnahme getroffen, um die Fliehkräfte der Kolbenhälften bzw. Hebelarme der Kolben aufzunehmen. Dadurch, daß die als Innenkontur ausgebildete Steuerkurve die Fliehkräfte aufnimmt, wird vermieden, daß die Fliehkräfte, insbesondere die maximalen Fliehkräfte, die in der OT-Stellung auftreten, über den Wälzeingriff auf die Lauffläche bzw. Laufflächen des jeweils vor- und jeweils nachlaufenden Kolbens und auf das Kurvenstück übertragen werden. Auf diese Weise werden Überbelastungen der Laufflächen und des Kurvenstückes vermieden. Ein weiterer Vorteil, der sich durch die erfindungsgemäße Ausgestaltung des Kurvenstückes einstellt, besteht darin, daß auch die Kräfte im Bereich eines Wälzeingriffes zwischen benachbarten Kolben, wenn ein solcher vorhanden ist, ebenfalls vorteilhaft reduziert werden.

Bei der erfindungsgemäßen Schwenkkolbenmaschine erfährt jeder Kolben vorteilhafterweise sowohl eine "Außenführung" entlang der an sich bekannten Außenkontur und zusätzlich eine "Innenführung" entlang der Innenkontur des Kurvenstückes. Eine solche Kombination aus Innen- und Außenführung ermöglicht eine kinematisch exakte und gleichzeitig dynamisch günstige Steuerung der Schwenkbewegungen der Kolben beim Umlaufen in dem Gehäuse, wobei der erhebliche Vorteil erreicht wird, daß die an der Außenkontur geführten Laufflächen in der Stellung 9 Uhr und 3 Uhr im Unterschied zu der bekannten Schwenkkolbenmaschine druckentlastet sind. Ein weiterer Vorteil der Kombination aus Innen- und Außenführung besteht darin, daß bei einem Wälzeingriff jeweils benachbarter Kolben diesem im wesentlichen keine Steuerungsfunktion mehr zukommt, sondern daß der Wälzeingriff lediglich die Funktion einer Abdichtung einnimmt. Dies eröffnet die Möglichkeit, den Wälzeingriff anstatt in Form einer Verzahnung in Form einer glatten Wälzfläche auszugestalten, oder sogar auf einen Wälzeingriff ganz zu verzichten, wie in einer bevorzugten Ausgestaltung vorgesehen ist.

In einer weiteren bevorzugten Ausgestaltung verlaufen die Außenkontur und die Innenkontur kurvenparallel zueinander.

Bei dieser Ausgestaltung weisen die Innenkontur und die Außenkontur zueinander im wesentlichen komplementäre Kurven-Verläufe auf. Jeder Kolben ist somit sowohl zentrifugal als auch zentripetal wie auf einer Schiene geführt. Die zur Außenkontur kurvenparallele Ausführung der Innenkontur hat den Vorteil, daß es mit einfachen Mitteln möglich ist, die aus der WO 98/13583 bekannte und bewährte Schwenkkolbenmaschine entsprechend der vorliegenden Anmeldung zu modifizieren. Beispielsweise kann die Kolbengeometrie und die Geometrie der Außenkontur des Kurvenstücks im wesentlichen unverändert übernommen werden, wobei dann lediglich am Kurvenstück eine Innenführungsfläche für die Kolben vorgesehen werden muß.

In einer weiteren bevorzugten Ausgestaltung ist die Innenkontur in Umlaufrichtung durchgehend ausgebildet.

Hierbei ist von Vorteil, daß jeder Kolben über einen vollen Umlauf fliehkraftseitig, d.h. zentrifugal abgestützt wird, so daß in jeder Drehstellung der Kolben Fliehkräfte aufgenommen und dadurch Druckbelastungen in jeder Drehstellung reduziert werden.

Alternativ dazu ist es jedoch auch bevorzugt, wenn sich die Innenkontur in Umlaufrichtung nur über einen oder mehrere Umfangsteilbereiche erstreckt.

Hierdurch kann ein einfacherer Aufbau der Schwenkkolbenmaschine erreicht werden, wobei es in diesem Fall vorteilhaft ist, wenn sich die Innenkontur zumindest im Bereich des oberen Totpunktes und des unteren Totpunktes erstreckt, bspw. von 10 Uhr bis 2 Uhr und von 4 Uhr bis 8 Uhr.

In einer weiteren bevorzugten Ausgestaltung weist das Kurvenstück die Außenkontur und die zumindest eine Innenkontur in einstückiger Ausbildung auf.

Bei dieser Ausgestaltung kann das Kurvenstück insgesamt einstückig gefertigt werden, wodurch der Herstellungsaufwand und die Zahl der in die Konstruktion eingehenden Teile reduziert werden kann. Ausgehend von dem Kurvenstück der bekannten Schwenkkolbenmaschine kann die erfindungsgemäß vorgesehene Innenkontur bei der Herstellung des Kurvenstücks angeformt werden. Ein weiterer Vorteil einer einstückigen Ausgestaltung von Außenkontur und Innenkontur besteht darin, daß eine lagefeste Orientierung der beiden während des Betriebs der Schwenkkolbenmaschine auf Dauer gewährleistet ist.

Alternativ dazu ist es jedoch auch bevorzugt, wenn das Kurvenstück mehrteilig ausgebildet ist, wobei zumindest ein erstes Teil die als Außenkontur ausgebildete Steuerkurve und zumindest ein zweites Teil die zumindest eine als Innenkontur ausgebildete Steuerkurve aufweist und die Teile fest miteinander verbunden sind.

Diese Ausgestaltung erweist sich wegen einer erleichterten Montage beim Zusammenbringen der Laufflächen der Kolben mit dem Kurvenstück als vorteilhaft. Die Innenkontur kann dabei auf einem Ringflansch ausgebildet sein, der an das übrige Kurvenstück, das die Außenkontur aufweist, nach Einsetzen der Kolben angeflanscht wird.

In einer weiteren bevorzugten Ausgestaltung ist die Innenkontur an einer Innenseite taschenartiger Flansche des Kurvenstückes ausgebildet.

Diese Maßnahme ist sowohl fertigungstechnisch als auch montagetechnisch besonders vorteilhaft. Der Flansch kann oder die Flansche können einstückig mit dem übrigen, die Außenkontur aufweisenden Teil des Kurvenstückes ausgebildet sein, oder als separate Ringflansche, die dann mit dem übrigen Teil des Kurvenstückes, das die Außenkontur aufweist, formschlüssig verbunden, beispielsweise verzapft, werden. Die taschenartigen Flansche bilden eine etwa umgekehrt L-förmige Übergreifung derjenigen Laufflächen, die zur Führung an der Innenkontur vorgesehen sind.

In einer weiteren bevorzugten Ausgestaltung weist das Kurvenstück im Bereich beider axialer Enden der Kolben jeweils axial begrenzt die Innenkontur auf.

Bei dieser Ausgestaltung ist jeder Kolben demnach mit seinen beiden axialen Enden fliehkraftseitig geführt. Der axial mittige Bereich jedes Kolbens kann dann, wenn dies vorgesehen ist, die Laufflächen aufweisen, die an der Außenkontur radial nach innen abgestützt geführt werden.

Es ist weiterhin bevorzugt, wenn jeder Kolben zumindest zwei Laufflächen aufweist, von denen zumindest eine an der Innenkontur geführt ist, während die zumindest eine weitere Lauffläche an der Außenkontur geführt ist.

Diese Ausgestaltung eröffnet vorteilhafterweise die Möglichkeit, die Laufflächen durch Laufrollen zu realisieren, wobei dann die zumindest eine entlang der Innenkontur geführte Laufrolle an dieser frei abrollen und die zumindest eine an der Außenkontur geführte Laufrolle an dieser ebenfalls frei abrollen kann.

In einer weiteren bevorzugten Ausgestaltung sind die Laufflächen Oberflächen von drehbar an den Kolben befestigten Laufrollen.

Laufrollen haben den Vorteil, daß sie mit einer wesentlich geringeren Reibung entlang der Innenkontur bzw. entlang der Außenkontur des Kurvenstückes geführt werden können. Die Anforderungen an die Schmierung der Laufflächen können im Unterschied zu kolbenfesten Gleitschuhen wesentlich verringert werden.

In einer weiteren bevorzugten Ausgestaltung stehen die Kolben jeweils paarweise miteinander in Wälzeingriff.

Diese Maßnahme ist von Vorteil, da der Wälzeingriff dann eine zusätzliche Steuerungsfunktion für die hin- und hergehende Schwenkbewegung der Kolben übernehmen kann.

In einer weiteren bevorzugten Ausgestaltung stehen die Kolben jeweils paarweise über eine ungezahnte gekrümmte Wälzfläche miteinander in Wälzeingriff.

Wie bereits zuvor erwähnt, werden die Kräfte im Bereich des Wälzeingriffes benachbarter Kolben durch die erfindungsgemäße Führung der Kolben entlang der Innenkontur und noch stärker bei der zusätzlichen Führung der Kolben entlang der Außenkontur reduziert, so daß dem Wälzeingriff hauptsächlich noch eine abdichtende Funktion zukommt. Demgemäß kann der Wälzeingriff auch durch eine fertigungstechnisch einfacher als eine Verzahnung herzustellende, glatte Wälzfläche dargestellt werden.

Alternativ zu einem Wälzeingriff jeweils benachbarter Kolben ist es ebenso bevorzugt, wenn die Kolben in Umfangsrichtung gesehen jeweils paarweise durch jeweils ein Trennelement beabstandet sind, wobei die Trennelemente zusammen mit den Kolben in dem Gehäuse umlaufen.

Diese Ausgestaltung ist insbesondere vorteilhafterweise möglich, da die Schwenkbewegung der einzelnen Kolben sowohl über die innere Außenführung als auch an der äußeren Innenführung des Kurvenstückes vollzogen wird. Die einzelnen Kolben sind dann wegen des nicht mehr vorhandenen Wälzeingriffes vollständig unabhängig voneinander, mit dem Vorteil, daß an der Anlage zwischen Kolben und Trennelement auf konstruktiv einfache Weise Dichtungen konventioneller Art eingesetzt werden können.

Dabei ist es weiterhin bevorzugt, wenn jedes Trennelement zwei Gleitflächen aufweist, an denen Kolbenfaustflächen der beiden jeweiligen entsprechenden an dem jeweiligen Trennelement anliegenden Kolben bei ihrer Schwenkbewegung hin- und hergleiten.

Die Trennelemente sind demnach bevorzugt hinsichtlich der Schwenkbewegung der Kolben ortsfest, und laufen lediglich mit den Kolben in dem Gehäuse in der Umlaufrichtung um. Die Trennelemente können zwischen zwei sich mit den Kolben mitbewegenden Ringkörpern am jeweiligen stirnseitigen Ende der Schwenkkolbenmaschine fest eingespannt sein.

Dabei ist es weiterhin bevorzugt, wenn die Kolbenfaustflächen der Kolben und die Gleitflächen der Trennelemente gekrümmt komplementär zueinander ausgebildet sind.

Die Kolbenfaustflächen der Kolben können beispielsweise konvex und die Gleitflächen der Trennelemente konkav ausgebildet sein, oder umgekehrt. Eine solche gekrümmte Formgebung der aneinandergleitenden Kolbenfaustflächen und Gleitflächen ist optimal an die hin- und hergehende Schwenkbewegung der einzelnen Kolben angepaßt. Die komplementäre Formgebung der Kolbenfaustflächen und der Gleitflächen ermöglicht weiterhin über den gesamten Schwenkhub der Kolben eine optimale Abdichtung der Arbeitskammern gegen den Ölraum der Schwenkkolbenmaschine, wenn sich die Trennelemente in axialer Richtung über die Länge des Innenraumes des Gehäuses der Schwenkkolbenmaschine erstrecken.

Dazu ist es bevorzugt vorgesehen, in jeder Gleitfläche der Trennelemente jeweils zumindest eine Dichtung anzuordnen.

Solche Dichtungen können in Form von Dichtlippen vorgesehen sein, die an gleicher Stelle angeordnet sind, wo die entsprechenden Dichtlippen in den stirnseitigen Ringflächen des Kolbenkäfiges der Längsmittelachse der Schwenkkolbenmaschine am nächsten angeordnet sind.

Die Anordnung der Dichtungen in den Trennelementen ist jedoch nicht zwingend, ebenso können die Dichtungen auch anstatt in den Trennelementen in den Kolbenfaustflächen der Kolben angeordnet sein.

In einer weiteren bevorzugten Ausgestaltung ist in jeder Gleitfläche der Trennelemente eine der Gehäuseinnenwand nähere Feuerdichtung und eine dem Kurvenstück nähere Öldichtung angeordnet.

Die Feuerdichtung dichtet die Arbeitskammern, in denen der Verbrennungsprozeß stattfindet, gasdicht ab, während der zentral in der Schwenkkolbenmaschine angeordnete Ölraum über die Öldichtung gegen die Arbeitskammern zusätzlich abgedichtet wird.

In einer weiteren bevorzugten Ausgestaltung weist die Schwenkkolbenmaschine in axialer Richtung mehrere Kammern auf, wobei in jeder Kammer ein Satz Kolben angeordnet ist, und wobei die Sätze Kolben von Kammer zu Kammer in Umlaufrichtung versetzt zueinander angeordnet sind.

Während die bekannte Schwenkkolbenmaschine in axialer Richtung als Einkammersystem ausgebildet ist, ergibt sich bei der mehrkammerigen Ausgestaltung der Vorteil, daß die von den Kolben auf das Kurvenstück eingeleiteten Drehmomente entsprechend der Anzahl der Kammern halbiert, gedrittelt oder noch weiter geteilt werden können, weil die drehmomentwirksame Fläche der Kolben in axialer Richtung entsprechend kleiner ausgebildet werden kann. Durch den Versatz der Kolbensätze von einer Kammer zur nächsten Kammer wird die Drehmomenteinleitung auf das mittige Kurvenstück in Umfangsrichtung gleichmäßiger verteilt.

Dadurch kann die Laufruhe der Schwenkkolbenmaschine vorteilhafterweise erhöht und die Belastung des Kurvenstückes, das durch alle Kammern durchgehend einstückig oder auch mehrteilig ausgebildet sein kann, noch weiter reduziert werden kann.

Weitere Vorteile ergeben sich aus der nachfolgenden Beschreibung und der beigefügten Zeichnung.

Es versteht sich, daß die vorstehend genannten und die nachstehend noch zu erläuternden Merkmale nicht nur in ihrer jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird hiernach mit Bezug auf diese näher beschrieben. Es zeigen:
- Fig. 1: einen Längsschnitt durch eine erfindungsgemäße Schwenkkolbenmaschine gemäß einem ersten Ausführungsbeispiel;
- Fig. 2: einen Querschnitt durch die Schwenkkolbenmaschine entlang der Linie II-II in Fig. 1;
- Fig. 3: einen Querschnitt durch die Schwenkkolbenmaschine entlang der Linie III-III in Fig. 1;
- Fig. 4: einen Längsschnitt durch eine erfindungsgemäße Schwenkkolbenmaschine gemäß einem zweiten Ausführungsbeispiel, das gegenüber dem ersten Ausführungsbeispiel geringfügig modifiziert ist;
- Fig. 5: einen Querschnitt durch die Schwenkkolbenmaschine entlang der Linie V-V in Fig. 4;
- Fig. 5a: ein Detail aus Fig. 5 im vergrößerten Maßstab; und
- Fig. 6: einen Querschnitt durch die Schwenkkolbenmaschine entlang der Linie VI-VI in Fig. 4.

In Figuren 1 bis 3 ist eine mit dem allgemeinen Bezugszeichen 10 versehene Schwenkkolbenmaschine dargestellt. Die Schwenkkolbenmaschine 10 wird beispielsweise in einem Kraftfahrzeug als Verbrennungsmotor verwendet.

Die Schwenkkolbenmaschine 10 weist umfänglich ein Gehäuse 12 auf, das die Schwenkkolbenmaschine 10 nach außen abdichtet. Das Gehäuse 12 ist im wesentlichen zylindrisch, d.h. im Querschnitt rund, ausgebildet und erstreckt sich über die axiale Länge der Schwenkkolbenmaschine 10. Eine Gehäuseinnenwand 14 ist im Querschnitt axial durchgehend rund ausgebildet.

Das Gehäuse 12 ist ferner, wie aus Fig. 1 hervorgeht, aus einzelnen Gehäusesegmenten aufgebaut, nämlich aus zylindrischen Gehäusesegmenten 16 und 18 sowie aus Gehäusestirnsegmenten 20 und 22, die jeweils in geeigneter Weise miteinander dicht verbunden sind, beispielsweise verzapft und/oder verschraubt. Durch den Aufbau des Gehäuses 12 in einzelnen Gehäusesegmenten wird die Montage der Schwenkkolbenmaschine 10 wesentlich vereinfacht und ermöglicht im Falle eines Mehrkammersystemes eine Modulbauweise.

In axialer Richtung ist die Schwenkkolbenmaschine 10 in zwei Kammern 24 und 26 unterteilt.

In jeder der Kammern 24 und 26 ist jeweils ein Satz Kolben angeordnet, wobei Fig. 2, die ein Querschnitt durch die Kammer 24 ist, die Kolben 28a bis 28d der Kammer 24 zeigt. In beiden Kammern 24 und 26 sind somit jeweils vier Kolben 28a bis 28d angeordnet. Die Kolben sind identisch mit den nicht näher dargestellten Kolben der Kammer 26 ausgebildet, so daß im folgenden nur die Kammer 24 mit den darin angeordneten Kolben 28a bis 28d näher beschrieben wird.

Die Kolben der Kammer 26 sind zwar identisch mit den Kolben 28a bis 28d der Kammer 24 ausgebildet, die Kolben der Kammer 26 sind jedoch bezüglich der Kolben 28a bis 28d der Kammer 24 um etwa 45°, in Umfangsrichtung gesehen, versetzt angeordnet.

Die Kolben 28a bis 28d sind jeweils als zweiarmige Hebel ausgebildet, d.h. jeder der Kolben 28a bis 28d weist einen ersten Hebelarm 30 und einen zweiten Hebelarm 32 bezüglich einer Schwenkachse 34 auf, die für den Kolben 28a beispielhaft in Fig. 2 bezeichnet sind. Jedem der Kolben 28a bis 28d ist somit eine Schwenkachse 34 zugeordnet. Die Schwenkachsen 34 liegen auf einem Kreis und sind äquidistant voneinander beabstandet.

Jede der vier Schwenkachsen 34 erstreckt sich in axialer Richtung parallel zu einer mittigen Gehäuseachse 36. Die Kolben 28a bis 28d sind jeweils um ihre jeweilige Schwenkachse 34 zwischen zwei Endstellungen hin- und herschwenkbar, wobei in der ersten Endstellung der jeweilige Hebelarm 30 mit seiner Außenseite an der Gehäuseinnenwand 14 und in der zweiten Endstellung entsprechend der jeweilige Hebelarm 32 mit seiner Außenseite an der Gehäuseinnenwand 14 anliegt.

Dazu ist jeder der Kolben 28a bis 28d um jeweils einen sich axial erstreckenden Achsstab 38 verschwenkbar gelagert, der selbst unverschwenkbar ist. Jeder Achsstab 38 bildet die jeweilige Schwenkachse 34 der einzelnen Kolben 28a bis 28d.

Die Kolben 28a bis 28d stehen weiterhin jeweils paarweise miteinander in Wälzeingriff. Dazu weisen die Kolben 28a bis 28d jeweils in Umfangsrichtung beidendig Verzahnungen 40 auf, die wechselseitig miteinander kämmen. Der Kolben 28a bspw. steht somit sowohl mit dem Kolben 28b als auch mit dem Kolben 28d in Wälzeingriff. Der durch die Verzahnung 40 gebildete Wälzeingriff ist dabei dicht, so daß zwischen der Gehäuseinnenwand 14 und den der Gehäuseinnenwand 14 gegenüberliegenden Außenseiten der Kolben 28a bis 28d gebildete Arbeitskammern 42 durch den Wälzeingriff hermetisch abgedichtet sind.

Anstelle über die Verzahnungen 40 können die einzelnen Kolben 28a bis 28d auch über eine konvex gekrümmte Wälzfläche 44, die in Fig. 2 mit unterbrochenen Linien dargestellt ist, miteinander in Wälzeingriff stehen, wobei dann benachbarte der Wälzflächen 44 in jeder Schwenkstellung der Kolben 28a bis 28d abdichtend aneinander liegen, um wiederum die hermetische Dichtheit der Arbeitskammern 42 zu gewährleisten.

Die Kolben 28a bis 28d laufen ferner in dem Gehäuse 12 gemeinsam in einer Umlaufrichtung 46 um die mittige Gehäuseachse 36 um. Die mit umlaufenden Achsstäbe 38 sind dabei gegen die Gehäuseinnenwand 14 abgedichtet, und zwar mittels Fliehkraftdichtungen 47, wie in der WO 98/13583 ausführlich beschrieben ist, auf die wegen einer näheren Beschreibung verwiesen wird.

Zwischen jeweils zwei benachbarten der Achsstäbe 38, dem entsprechenden Abschnitt der Gehäuseinnenwand sowie zwei benachbarten Hebelarmen 32 und 30' wird demnach jeweils eine der Arbeitskammern 42 gebildet, bei dem gezeigten Ausführungsbeispiel mit vier Kolben 28a bis 28d dementsprechend vier Arbeitskammern 42 in Umlaufrichtung 46, die gegeneinander abgedichtet sind. Das Volumen der Arbeitskammern 42 verändert sich beim Umlaufen der Kolben 28a bis 28d entsprechend der hin- und hergehenden Schwenkbewegungen der Kolben 28a bis 28d, um die unterschiedlichen Arbeitstakte des Ansaugens, Verdichtens, Zündens (Expandierens) und Ausstoßens zu ermöglichen.

Mittig in dem Gehäuse 12 ist ein Kurvenstück 48 angeordnet, das sich durch die Kammer 24 und die Kammer 26 hindurch erstreckt. Das Kurvenstück 48 ist im Unterschied zu den Kolben 28a bis 28d gehäusefest ausgebildet.

Das Kurvenstück 48 weist zumindest eine als Steuerkurve ausgebildete Innenkontur 50 auf (vergl. Fig. 3).

Die Kolben 28a bis 28d weisen ihrerseits auf ihrer der Gehäuseinnenwand 14 abgewandten bzw. dem Kurvenstück 48 zugewandten Seite Laufflächen 52 auf, die beim Umlaufen der Kolben 28a bis 28d in dem Gehäuse 12 entlang der als Steuerkurve ausgebildeten Innenkontur 50 geführt sind. Dadurch werden die Kolben 28a bis 28d entlang des Kurvenstückes 48 fliehkraftseitig abgestützt geführt.

Die Innenkontur 50 ist an dem Kurvenstück 48 im Bereich eines axialen Endes der Kolben 28a bis 28d angeordnet.

Eine zweite bezüglich des Kurvenverlaufs mit der Innenkontur 50 identisch und als Steuerkurve ausgebildete Innenkontur 52 ist an dem Kurvenstück 48 im Bereich des gegenüberliegenden axialen Endes der Kolben 28a bis 28d angeordnet. An diesem Ende weisen die Kolben 28a bis 28d jeweils eine weitere Lauffläche 54 auf, die beim Umlaufen des jeweiligen Kolbens 28a bis 28d entlang der Innenkontur 52 des Kurvenstückes 48 geführt ist.

In der Kammer 26 weist das Kurvenstück 48 den Innenkonturen 50 und 52 entsprechende, ebenfalls als Steuerkurven ausgebildete Innenkonturen 56 und 58 auf, die dazu dienen, entsprechende, nicht näher bezeichnete Laufflächen der in der Kammer 26 angeordneten Kolben fliehkraftseitig abgestützt zu führen.

Im Bereich zwischen den Innenkonturen 50 und 52 bzw. zwischen den Innenkonturen 56 und 58 weist das Kurvenstück 48 außerdem eine als Steuerkurve ausgebildete Außenkontur auf. Die Außenkontur 62 erstreckt sich dabei axial bis in den Bereich der Innenkonturen 50, 54, 58, 60 oder endet bereits axial mittig zwischen den Innenkonturen 50 und 54 bzw. 58 und 60.

Die Kolben 28a bis 28d weisen jeweils zumindest eine weitere Lauffläche 64 auf, die beim Umlaufen der Kolben 28a bis 28d in dem Gehäuse 12 entlang der Außenkontur 62 des Kurvenstückes 48 geführt sind, wodurch die Kolben 28a bis 28d auch jeweils radial nach innen zur mittigen Gehäuseachse 36 hin abgestützt sind.

In dem Ausführungsbeispiel weist jeder Kolben 28a bis 28d drei Laufflächen 64 auf, die axial voneinander beabstandet sind, und die gemeinsam entlang der Außenkontur 62 des Kurvenstückes 48 geführt sind.

Die Innenkonturen 50, 54, 58 und 60 des Kurvenstückes 48 sind jeweils an einer Innenseite eines eine Tasche bildenden Flansches 66, 68, 70 bzw. 72 ausgebildet.

Dabei sind die Flansche 68 und 70, die die Innenkonturen 54 und 58 auf ihrer radialen Innenseite ausbilden, einstückig mit dem übrigen Körper des Kurvenstückes 48 ausgebildet. Die Flansch 66 und 72 sind dagegen an Ringflanschen 74 bzw. 76 ausgebildet, die mit dem übrigen Körper des Kurvenstückes 48 formschlüssig verbunden und fest mit diesem verzapft sind. Die Ringflansche 74 und 76 sind weiterhin auf ihrer jeweiligen axialen Außenseite formschlüssig mit dem Gehäusestirnsegment 22 bzw. dem Gehäusestirnsegment 20 gehäusefest verbunden, so daß die Ringflansche 74 und 76 mit dem übrigen Körper des Kurvenstückes 48 eine gehäusefeste Anordnung bilden.

Die Laufflächen 64, die entlang der Außenkontur 62 geführt sind, sowie die Laufflächen 52 und 56, die entlang der Innenkonturen 50 bzw. 54 geführt sind, sind jeweils Oberflächen von drehbar an den Kolben 28a bis 28d gelagerten Laufrollen 78 bzw. 80. Die Laufrollen 78, von denen jeder Kolben 28a bis 28d zwei aufweist, liegen dabei ausschließlich an der Innenkontur 50 bzw. 54 an, während die Laufrollen 80, von denen jeder Kolben 28a bis 28d drei aufweist, ausschließlich an der Außenkontur 62 anliegen.

Die Laufflächen 64 stehen beim Umlaufen der Kolben 28a bis 28d unter ständiger Berührung mit der Außenkontur 62. Die Laufflächen 52 und 56 stehen beim Umlaufen der Kolben 28a bis 28d unter ständiger Berührung mit der Innenkontur 50 bzw. 54.

Mit Bezug auf Fig. 3 ist zu erwähnen, daß die Laufflächen 52 der Laufrollen 78 die Außenkontur 62 des Kurvenstückes 48 nicht berühren, sondern von dieser mit geringfügigem Spiel beabstandet sind, so daß die Laufrollen 78 beim Umlaufen der Kolben 28a bis 28d frei an der Innenkontur 50 des Kurvenstückes 48 abrollen können.

Die Laufrollen 78 bzw. 80 sind dazu bevorzugt auf einem gemeinsamen Bolzen, der axial durch die Laufrollen 78 bzw. 80 durchgeht, gelagert. Die Laufflächen 54 bzw. 52 der Laufrollen 78 sind unter ständiger Berührung mit der Innenkontur 50 während des Umlaufens der Kolben 28a bis 28d entlang der Innenkontur 50 geführt, während die Laufflächen 64 der Laufrollen 80 beim Umlaufen der Kolben 28a bis 28d unter ständiger Berührung mit der Außenkontur 62 des Kurvenstückes 48 entlang derselben geführt sind.

Wie aus Fig. 3 hervorgeht, erstreckt sich die Innenkontur 50 in Umfangsrichtung vollumfänglich an dem Kurvenstück 48.

Zusammen mit den Ringflanschen 74 und 76 ist das Kurvenstück 48 insgesamt mehrteilig ausgebildet, wodurch die Montage der Schwenkkolbenmaschine 10, genauer gesagt das Einsetzen der Kolben 28a bis 28d und das Zusammensetzen mit dem Kurvenstück 48 erleichtert wird.

In Figuren 2 und 3 ist die Schwenkkolbenmaschine 10 in einer Betriebsstellung dargestellt, in der sich der Kolben 28a, genauer gesagt, dessen in Umlaufrichtung 46 vorlaufender Hebelarm 30 im oberen Totpunkt (OT) befindet. Der dem Kolben 28a nachlaufende Kolben 28d, d.h. genauer dessen vorlaufender Hebelarm 30', befindet sich dagegen in seiner maximal radial nach innen eingezogenen Stellung. Auf den vorlaufenden Hebelarm 30 des vorlaufenden Kolbens 28a wirkt in dieser Stellung beim Umlaufen, insbesondere bei hohen Drehzahlen, eine maximale Fliehkraft. Diese maximale Fliehkraft wird jedoch über die Laufflächen 52 bzw. 56, die an der Innenkontur 50 des Kurvenstückes 48 geführt sind, von der Innenkontur 50 aufgenommen. Dadurch wird diese hohe Fliehkraft nicht über den nachlaufenden Hebelarm 32 des vorlaufenden Kolbens 28a auf den vorlaufenden Hebelarm 30' des nachlaufenden Kolbens 28d übertragen, der sich in der 9 Uhr-Stellung befindet, so daß die Lauffläche 64' bzw. die Laufflächen 64' des Kolbens 28d nicht übermäßig gegen das Kurvenstück 48 gepreßt werden. Ebenso wird diese Fliehkraft nicht auf den nachfolgenden Hebelarm 32' des vorlaufenden Kolbens 28b und damit auch nicht als Druckkraft auf dessen vorlaufenden Hebelarm 30'', der sich in der 3 Uhr-Stellung befindet, übertragen, so daß auch dessen Lauffläche 64'' druckentlastet ist.

Das Kurvenstück 48 weist ferner sich axial erstreckende Bohrungen 82, 84 und 86 auf, die der Ölnebelkühlung bzw. Ölschmierung der Laufflächen 50, 54 bzw. 64 der Kolben 28a bis 28d bzw. der Schmierung der Laufrollen 78, 80 dienen.

Wie bereits eingangs der Beschreibung erwähnt wurde, ist die Schwenkkolbenmaschine 10 in axialer Richtung als Mehrkammersystem ausgestaltet, in dem gezeigten Ausführungsbeispiel genauer gesagt als Zweikammersystem.

Die in der Kammer 26 angeordneten Kolben, die in der Zeichnung nicht näher bezeichnet sind, weisen bezüglich ihrer Führung entlang des Kurvenstückes 48 die gleiche Ausgestaltung auf wie die Kolben 28a bis 28d der Kammer 24.

Die Kolben der Kammer 26 sind ebenfalls an Achsstäben schwenkbar gelagert, von denen in Fig. 1 zwei Achsstäbe 88 bzw. 90 gegenüberliegender Kolben zu sehen sind. Die Achsstäbe 88, 90 sowie die beiden weiteren, in der Zeichnung nicht zu sehenden Achsstäbe sind bezüglich der Achsstäbe 38, an denen die Kolben 28a bis 28d der Kammer 24 schwenkbar gelagert sind, um etwa 45° versetzt angeordnet.

Die Achsstäbe 38 der Kammer 24 und die Achsstäbe 88, 90 sowie die weiteren beiden Achsstäbe der Kammer 26 bilden zusammen mit drei Ringkörpern 92, 94 und 96 einen starren zylindrischen Kolbenkäfig, der zusammen mit den Kolben 28a bis 28d der Kammer 24 sowie den Kolben der Kammer 26 gemeinsam umläuft. Die Achsstäbe 38 der Kammer 24 sind mit den Ringkörpern 92 und 94 fest verbunden, während alle Achsstäbe 88, 90 der Kammer 26 mit den Ringkörpern 94 und 96 fest verbunden sind. Der erste Ringkörper 92 ist dabei drehbar und dicht auf dem Ringflansch 74 des Kurvenstückes 48 gelagert. Entsprechend ist der dritte Ringkörper 96 drehbar und dicht auf dem Ringflansch 76 des Kurvenstückes 48 gelagert. Der mittlere Ringkörper 94 ist drehbar auf den Außenseiten der Flansche 68 und 70 des Kurvenstückes 48 gelagert. Der dritte Ringkörper 96 trägt an seiner axial äußeren Seite einen Zahnkranz 98, der eine Außenzahnung 100 aufweist, die mit einer entsprechenden Zahnung eines Wechslerrades 102 kämmt, das wiederum mit einer entsprechenden Zahnung 104 eines Zahnkranzes 106 kämmt, das drehfest mit einer Abtriebswelle 108 der Schwenkkolbenmaschine 10 verbunden ist. Die Drehung des dritten Ringkörpers 96 um die mittige Gehäuseachse 36 bewirkt somit eine Drehbewegung der Abtriebswelle 108, die dann in einen Antriebsstrang des Kraftfahrzeuges, in das die Schwenkkolbenmaschine 10 eingebaut ist, über eine Kupplungsscheibe 110 übertragen werden kann.

Ferner weist die Schwenkkolbenmaschine für jede Kammer 24, 26 Zündkerzen 112 und 114 auf, sowie jeweils einen Einlaßquerschnitt 116 und jeweils einen Auslaßquerschnitt für jede Kammer 24 und 26.

Wegen der Funktionsweise der Schwenkkolbenmaschine wird hier auf die WO 98/13583 verwiesen, in der in Fig. 5 die einzelnen Arbeitstakte der Schwenkkolbenmaschine 10 dargestellt sind.

In Fig. 4 bis 6 ist ein gegenüber der Schwenkkolbenmaschine 10 gemäß Fig. 1 bis 3 geringfügig abgewandeltes Ausführungsbeispiel einer Schwenkkolbenmaschine 10' dargestellt, von der im folgenden nur die Unterschiede zur Schwenkkolbenmaschine 10 gemäß Fig. 1 bis 3 beschrieben werden. Gleiche oder vergleichbare Merkmale wie bei der Schwenkkolbenmaschine 10 wurden mit demselben Bezugszeichen gefolgt von einem Apostroph versehen.

Merkmale und Funktionen der Schwenkkolbenmaschine 10', auf die hiernach nicht ausdrücklich Bezug genommen wird, sind mit denjenigen der Schwenkkolbenmaschine 10 identisch.

Während bei der Schwenkkolbenmaschine 10 gemäß Fig. 1 bis 3 die Kolben 28a bis 28d jeweils paarweise miteinander in Wälzeingriff stehen, sind die Kolben 28a' bis 28d' der Schwenkkolbenmaschine 10' in Umfangsrichtung gesehen jeweils paarweise durch jeweils ein Trennelement 140, 142, 144, 146 beabstandet, wobei die Trennelemente 140, 142, 144, 146 mit den Kolben 28a' bis 28d' in dem Gehäuse 12' umlaufen.

Die vier Trennelemente 140 bis 146 erstrecken sich gemäß Fig. 4 über die axiale Länge der Kammer 24', und entsprechende Trennelemente zwischen den Kolben in der Kammer 26' erstrecken sich ebenfalls über die axiale Länge dieser Kammer 26'.

Die Trennelemente 140 bis 146 sind zwischen den Ringkörpern 94' und 92' bzw. 96' und 94' eingespannt und relativ zu diesen Ringkörpern unbeweglich.

Dadurch, daß die Kolben 28a' bis 28d' durch die Trennelemente 140 bis 146 voneinander beabstandet sind, sind die Kolben 28a' bis 28d' kinematisch voneinander unabhängig. Das bedeutet, daß die hin- und hergehenden Schwenkbewegungen der einzelnen Kolben 28a' bis 28d' allein durch die Führung der Kolben 28a' bis 28d' entlang dem Kurvenstück 48' vermittelt werden.

Die Trennelemente 140 bis 146 weisen, wie an dem Trennelement 140 beispielhaft dargestellt ist, zwei Gleitflächen 148 und 150 auf, an denen Kolbenfaustflächen 152 (Kolben 28a') und 154 (Kolben 28b') der jeweils beiden entsprechenden an dem Trennelement 140 anliegenden Kolben 28a' bzw. 28b' bei ihrer Schwenkbewegung hin- und hergleiten.

In Fig. 5a ist das Trennelement 140 ausschnittsweise in vergrößertem Maßstab dargestellt. In den Gleitflächen 148 bzw. 150 sind in das Trennelement 140 Dichtungen eingebettet, und zwar Feuerdichtungen 156 bzw. 158, die der Gehäuseinnenwand 14' näher liegend angeordnet sind, sowie zwei Öldichtungen 160 und 162, die dem Kurvenstück 48' näher liegend angeordnet sind.

Die Feuerdichtungen 156 bzw. 158 dichten die Arbeitskammern 42' gasdicht zur Längsmittelachse der Schwenkkolbenmaschine 10' hin ab, während die Öldichtungen 160 und 162 für eine Abdichtung des gehäusemittigen Ölraumes gegen die Arbeitskammern 42' sorgen.

Die Dichtungen 156 bis 162 erstrecken sich ebenfalls über die vollständige axiale Länge der Trennelemente 140 bis 146.

Durch die Ausgestaltung der Schwenkkolbenmaschine 10' mit den Trennelementen 140 bis 146 lassen sich nahezu klassische Kolbenabdichtungen vorsehen, deren Dichteffekte mit hoher Sicherheit vorherbestimmt werden können.

Gemäß Fig. 6 befinden sich die Feuerdichtungen 156 und 158 bzw. die Öldichtungen 160 und 162 in den Trennelementen 140 bis 146 auf der gleichen Höhe, wo die Feuer- und Öldichtungen in den Ringkörpern 92' und 94' bzw. 96' sitzen, wie in Fig. 6 mit dem Bezugszeichen 164 angedeutet ist.

Während die Dichtungen in dem gezeigten Ausführungsbeispiel gemäß Fig. 4 bis 6 in den Trennelementen 140 bis 146 selbst angeordnet sind, können die Dichtungen jedoch auch umgekehrt in den Kolbenfaustflächen 152 bzw. 154 der Kolben 28a' bis 28d' angeordnet sein.

Wie weiterhin aus Fig. 5 und 6 hervorgeht, sind die Gleitflächen 148 und 150 der Trennelemente 140 bis 146 konkav gekrümmt ausgebildet, während die Kolbenfaustflächen 152 und 154 der Kolben 28a' bis 28d' komplementär dazu gekrümmt konvex ausgebildet sind. Dadurch werden die Kolbenfaustflächen 152 bzw. 154 der Kolben 28a' bis 28d' bei ihrer hin- und hergehenden Schwenkbewegung stets im minimalen Abstand an den Gleitflächen 148 bzw. 150 der Trennelemente 140 bis 146 vorbeigeführt.

## Patentansprüche

1. Schwenkkolbenmaschine, mit einem Gehäuse (12; 12'), in dem mehrere als zweiarmige Hebel ausgebildete Kolben (28a-28d; 28a'-28d') um jeweils eine zu einer mittigen Gehäuseachse (36) parallele Schwenkachse (34) verschwenkbar angeordnet und gemeinsam in einer Umlaufrichtung (46) beweglich sind, wobei die Kolben (28a-28d; 28a'-28d') auf ihrer einer Gehäuseinnenwand (14;14') abgewandten Seite Laufflächen (52, 56, 64) aufweisen, die beim Umlaufen der Kolben (28a-28d) in dem Gehäuse (12) entlang zumindest einer Steuerkurve eines mittigen gehäusefesten Kurvenstückes (48; 48') geführt sind, um die Schwenkbewegungen der Kolben (28a-28d; 28a'-28d') beim Umlaufen zu steuern, wobei das Kurvenstück (48; 48') eine als Steuerkurve ausgebildete Außenkontur (62) aufweiet, entlang der die Laufflächen (52, 56, 64) der Kolben (28a-28d; 28a'-28d') zur Gehäuseachse (36) hin abgestützt geführt sind, **dadurch gekennzeichnet, daß** das Kurvenstück (48; 48') eine weitere, als Innenkontur (50, 54) ausgebildete Steuerkurve aufweist, entlang der die Kolben (28a-28d; 28a'-28d') über die Laufflächen (52, 56, 64) fliehkraftseitig abgestützt geführt sind.

2. Schwenkkolbenmaschine nach Anspruch 1, **dadurch gekennzeichnet, daß** die Außenkontur (62) und die Innenkontur (50, 54, 58, 60) kurvenparallel zueinander verlaufen.

3. Schwenkkolbenmaschine nach Anspruch 1 oder 2, **dadurch gekennzeichnet, daß** die Innenkontur (50, 54) in Umlaufrichtung (46) durchgehend ausgebildet ist.

4. Schwenkkolbenmaschine nach einem der Ansprüche 1 bis 3, **dadurch gekennzeichnet, daß** sich die Innenkontur (50, 54) in Umlaufrichtung (46) nur über einen oder mehrere Umfangsteilbereiche erstreckt.

5. Schwenkkolbenmaschine nach einem der Ansprüche 1 bis 4, **dadurch gekennzeichnet, daß** das Kurvenstück (48; 48') die Außenkontur (62) und die zumindest eine Innenkontur (54) in einstückiger Ausbildung aufweist.

6. Schwenkkolbenmaschine nach einem der Ansprüche 1 bis 4, **dadurch gekennzeichnet, daß** das Kurvenstück (48; 48') mehrteilig ausgebildet ist, wobei zumindest ein erstes Teil die Außenkontur (62) und zumindest ein zweites Teil die zumindest eine Innenkontur (50) aufweist und die Teile fest miteinander verbunden sind.

7. Schwenkkolbenmaschine nach einem der Ansprüche 1 bis 6, **dadurch gekennzeichnet, daß** die Innenkontur (50, 54) an einer Innenseite eines eine Tasche bildenden Flansches (66, 68) des Kurvenstückes (48) ausgebildet ist.

8. Schwenkkolbenmaschine nach einem der Ansprüche 1 bis 7, **dadurch gekennzeichnet, daß** das Kurvenstück (48; 48') im Bereich beider axialer Enden der Kolben (28a-28d; 28a'-28d') jeweils axial begrenzt die Innenkontur (50, 54) aufweist.

9. Schwenkkolbenmaschine nach einem der Ansprüche 1 bis 8, **dadurch gekennzeichnet, daß** jeder Kolben (28a-28d; 28a'-28d') zumindest zwei Laufflächen (52, 56, 64) aufweist, von denen zumindest eine an der Innenkontur (50, 54) geführt ist, während die zumindest eine weitere Lauffläche (64) an der Außenkontur geführt ist.

10. Schwenkkolbenmaschine nach einem der Ansprüche 1 bis 9, **dadurch gekennzeichnet, daß** die Laufflächen (52, 56, 64) Oberflächen von drehbar an den Kolben (28a-28d; 28a'-28d') befestigten Laufrollen (78, 80) sind.

11. Schwenkkolbenmaschine nach einem der Ansprüche 1 bis 10, **dadurch gekennzeichnet, daß** die Kolben (28a-28d) jeweils paarweise miteinander in Wälzeingriff stehen.

12. Schwenkkolbenmaschine nach Anspruch 11, **dadurch gekennzeichnet, daß** die Kolben (28a-28d) jeweils paarweise über eine ungezahnte gekrümmte Wälzfläche (44) miteinander in Wälzeingriff stehen.

13. Schwenkkolbenmaschine nach einem der Ansprüche 1 bis 10, **dadurch gekennzeichnet, daß** die Kolben (28a'-28d' in Umfangsrichtung gesehen jeweils paarweise durch jeweils ein Trennelement (140-146) beabstandet sind, wobei die Trennelemente (140-146) zusammen mit den Kolben (28a'-28d') in dem Gehäuse (12') umlaufen.

14. Schwenkkolbenmaschine nach Anspruch 13, **dadurch gekennzeichnet, daß** jedes Trennelement (140-146) zwei Gleitflächen (148, 150) aufweist, an denen Kolbenfaustflächen (152, 154) der beiden jeweiligen entsprechenden an dem jeweiligen Trennelement (140-146) anliegenden Kolben (28a'-28d') bei ihrer Schwenkbewegung hin- und hergleiten.

15. Schwenkkolbenmaschine nach Anspruch 14, **dadurch gekennzeichnet, daß** die Kolbenfaustflächen (152, 154) der Kolben (28a'-28d') und die Gleitflächen (148, 150) der Trennelemente (140-146) gekrümmt komplementär zueinander ausgebildet sind.

16. Schwenkkolbenmaschine nach Anspruch 14 oder 15, **dadurch gekennzeichnet, daß** in jeder Gleitfläche (148, 150) der Trennelemente (140-146) jeweils zumindest eine Dichtung angeordnet ist.

17. Schwenkkolbenmaschine nach Anspruch 16, **dadurch gekennzeichnet, daß** in jeder Gleitfläche (148, 150) eine der Gehäuseinnenwand (14') nähere Feuerdichtung (156, 158) und eine dem Kurvenstück (48') nähere Öldichtung (160, 162) angeordnet ist.

18. Schwenkkolbenmaschine nach einem der Ansprüche 1 bis 17, **dadurch gekennzeichnet, daß** sie in axialer Richtung mehrere Kammern (24, 26; 24', 26')) aufweist, wobei in jeder Kammer (24, 26; 24', 26') ein Satz Kolben (28a-28d; 28a'-28d') angeordnet ist, und wobei die Sätze Kolben (28a-28d; 28a'-28d') von Kammer (24; 24') zu Kammer (26; 26') in Umlaufrichtung (46) versetzt zueinander angeordnet sind.

## Claims

1. An oscillating-piston engine, comprising a housing (12; 12'), in which several pistons (28a-28d; 28a'-28d') configured as two-armed levers are arranged pivotably, respectively, around a pivot axis (34) being parallel to a central housing axis and movable commonly in a revolution direction (46), wherein the pistons (28a-28d; 28a'-28d') have running surfaces (52, 56, 64) on their side facing away from a housing inner wall (14; 14'), the running surfaces, when the pistons (28a-28d; 28a'-28d') revolve in the housing, being guided alongside of at least one control cam of a centrally housing-fixed cam piece (48; 48'), in order to control the pivot movements of the pistons in revolution, wherein the cam piece (48; 48') has an outer contour (62) configured as control cam, alongside of which the running surfaces (52, 56, 64) of the pistons (28a-28d; 28a'-28d') are guided supported in the direction to the housing axis (36), **characterized in that** the cam piece (48, 48') has another control cam configured as inner contour (50, 54) on the cam piece (48; 48'), alongside of which the pistons (28a-28d; 28a'-28d') are guided supported to the side of the centrifugal force via the running surfaces (52, 56, 64).

2. The oscillating-piston engine of claim 1, **characterized in that** the outer contour (62) and the inner contour (50, 54, 58, 60) run parallel to each other.

3. The oscillating-piston engine of claim 1 or 2, **characterized in that** the inner contour (50, 54) is configured continuous in revolution direction (46).

4. The oscillating-piston engine of anyone of claims 1 through 3, **characterized in that** the inner contour (50, 54) extends only over one or more circumferential sections in the revolution direction (46).

5. The oscillating-piston engine of anyone of claims 1 through 4, **characterized in that** the cam piece (48; 48') has the outer contour (62) and the at least one inner contour (54) in a one-piece configuration.

6. The oscillating-piston engine of anyone of claims 1 through 4, **characterized in that** the cam piece (48; 48') is configured in several parts, wherein at least a first part has the outer contour (62) and at least a second part the at least one inner contour (50), and the parts are firmly connected to each other.

7. The oscillating-piston engine of anyone of claims 1 to 6, **characterized in that** the inner contour (50, 54) is arranged on an inner side of a flange (66, 68) of the cam piece (48), said flange forming a bag.

8. The oscillating-piston engine of anyone of claims 1 through 7, **characterized in that** the cam piece (48; 48'), in the region of both axial ends of the pistons (28a-28d; 28a'-28d'), respectively, has, axially limited, the inner contour (50, 54).

9. The oscillating-piston engine of anyone claims 1 through 8, **characterized in that** each piston (28a-28d; 28a'-28d') has at least two running surfaces (52, 56, 64), of which at least one is guided at the inner contour (50, 54), while the at least another running surface (64) is guided at the outer contour.

10. The oscillating-piston engine of anyone of claims 1 through 9, **characterized in that** the running surfaces (52, 56, 64) are surfaces of rollers (78, 80) being rotatably mounted on the pistons (28a-28d; 28a'-28d').

11. The oscillating-piston engine of anyone of claims 1 through 10, **characterized in that** the pistons (28a-28d) are, respectively in pairs, in rolling engagement with each other.

12. The oscillating-piston engine of claim 11, **characterized in that** the pistons (28a-28d) are, respectively in pairs, in rolling engagement with each other via an unteethed curved rolling surface (44).

13. The oscillating-piston engine of anyone of claims 1 through 10, **characterized in that** the pistons (28a'-28d'), seen in circumferential direction, are spaced, respectively, in pairs via a respective dividing element (140-146), wherein the dividing elements (140-146) revolve together with the pistons (28a'-28d') in the housing (12').

14. The oscillating-piston engine of claim 13, **characterized in that** each dividing element (140-146) has two sliding surfaces (148, 150), on which piston fist surfaces (152, 154) of the two respective corresponding pistons (28a'-28d'), which are adjacent to the respective dividing element (140-146), slide to and fro during their pivot movement.

15. The oscillating-piston engine of claim 14, **characterized in that** the piston fist surfaces (152, 154) of the pistons (28a'-28d') and the sliding surfaces (148, 150) of the dividing elements (140-146) are configured curvedly complementary to each other.

16. The oscillating-piston engine of claim 14 or 15, **characterized in that** in each sliding surface (148, 150) of the dividing elements (140-146), respectively, at least one seal is arranged.

17. The oscillating-piston engine of claim 16, **characterized in that** in each sliding surface (148, 150) a fire seal (156, 158) nearer to the housing inner wall (14') and an oil seal (160, 162) nearer to the cam piece (48') is arranged.

18. The oscillating-piston engine of anyone of claims 1 through 17, **characterized in that** it has several chambers (24, 26; 24', 26') in axial direction, wherein in each chamber (24, 26; 24', 26') a set of pistons (28a-28d; 28a'-28d') is arranged, and wherein the sets of pistons (28a-28d; 28a'-28d') are displaced to each other from chamber (24; 24') to chamber (26; 26') in circumferential direction.

## Revendications

1. Moteur à pistons oscillants, comportant un carter (12 ; 12') dans lequel plusieurs pistons (28a-28d ; 28a'-28d'), se présentant sous la forme de leviers à deux bras, sont logés de façon à osciller autour d'un axe d'oscillation (34) parallèle à un axe central de carter (36) et peuvent se déplacer ensemble dans un sens de rotation (46), ces pistons (28a-28d ; 28a'-28d') présentant, sur leur côté opposé à une paroi interne de carter (14 ; 14'), des surfaces de contact (52, 56, 64) qui sont guidées, lors de la rotation des pistons (28a-28d) dans le carter (12), le long d'au moins une piste de commande d'une came centrale (48 ; 48') solidaire du carter, pour commander les oscillations des pistons (28a-28d ; 28a'-28d') lors de leur rotation, la came (48 ; 48') présentant un contour externe (62) conformé en piste de commande, le long duquel les surfaces de contact (52, 56, 64) des pistons (28a-28d ; 28a' - 28d') sont guidées de manière à prendre appui, du côté de l'axe de carter (36), **caractérisé en ce que** la came (48 ; 48') présente une autre piste de commande, conformée en contour interne (50, 54), le long duquel les pistons (28a-28d ; 28a'-28d') sont guidés de manière à prendre appui, côté force centrifuge, par les surfaces de contact (52, 56, 64).

2. Moteur à pistons oscillants selon la revendication 1, **caractérisé en ce que** le contour externe (62) et le contour interne (50, 54, 58, 60) sont orientés l'un vers l'autre, parallèlement à la came.

3. Moteur à pistons oscillants selon la revendication 1 ou 2, **caractérisé en ce que** le contour interne (50, 54) est continu, dans le sens de rotation (46).

4. Moteur à pistons oscillants selon l'une des revendications 1 à 3, **caractérisé en ce que** le contour interne (50, 54), dans le sens de rotation (46), ne s'étend que sur une ou plusieurs zones de la circonférence.

5. Moteur à pistons oscillants selon l'une des revendications 1 à 4, **caractérisé en ce que** la came (48 ; 48'), le contour externe (62) et le contour interne (54), au nombre minimum d'un, ne forment qu'une seule pièce.

6. Moteur à pistons oscillants selon l'une des revendications 1 à 4, **caractérisé en ce que** la came (48 ; 48') est constituée de plusieurs pièces, au moins une première pièce étant constituée par le contour externe (62) et au moins une deuxième pièce étant constituée par le contour interne (50), au nombre minimum d'un, et les pièces étant reliées fixement entre elles.

7. Moteur à pistons oscillants selon l'une des revendications 1 à 6, **caractérisé en ce que** le contour intérieur (50, 54) est formé sur une face intérieure d'une bride (66, 68) de la came (48) qui forme une poche.

8. Moteur à pistons oscillants selon l'une des revendications 1 à 7, **caractérisé en ce que** la came (48 ; 48'), dans la zone des deux extrémités axiales des pistons (28a-28d ; 28a'-28d'), présente le contour interne (50, 54) de façon axialement délimitée.

9. Moteur à pistons oscillants selon l'une des revendications 1 à 8, **caractérisé en ce que** chaque piston (28a-28d ; 28a'-28d') présente au moins deux surfaces de contact (52, 56, 64), dont au moins une est guidée sur le contour interne (50, 54), tandis que l'autre surface de contact (64), au nombre minimum d'une, est guidée sur le contour externe.

10. Moteur à pistons oscillants selon l'une des revendications 1 à 9, **caractérisé en ce que** les surfaces de contact (52, 56, 64) sont les surfaces de galets de roulement (78, 80) montés tournants sur les pistons (28a-28d ; 28a'-28d').

11. Moteur à pistons oscillants selon l'une des revendications 1 à 10, **caractérisé en ce que** les pistons (28a-28d) engrènent deux par deux pour rouler ensemble.

12. Moteur à pistons oscillants selon la revendication 11, **caractérisé en ce que** les pistons (28a-28d) engrènent deux par deux pour rouler ensemble, par l'intermédiaire d'une surface de roulement (44) courbe non dentée.

13. Moteur à pistons oscillants selon l'une des revendications 1 à 10, **caractérisé en ce que** les pistons (28a'-28d'), vus dans le sens de rotation, sont séparés, deux par deux, par un élément séparateur (140-146), les éléments séparateurs (140-146) tournant dans le carter (12') en même temps que les pistons (28a'-28d').

14. Moteur à pistons oscillants selon la revendication 13, **caractérisé en ce que** chaque élément séparateur (140-146) présente deux surfaces de glissement (148, 150), sur lesquelles des surfaces de tête (152, 154) des deux pistons (28a'-28d') correspondants qui reposent contre l'élément séparateur associé (140-146) glissent selon un mouvement de va et vient, lors de leur oscillation.

15. Moteur à pistons oscillants selon la revendication 14, **caractérisé en ce que** les surfaces de tête (152, 154) des pistons (28a'-28d') et les surfaces de glissement (148, 150) des éléments séparateurs (140-146) présentent une forme courbe complémentaire.

16. Moteur à pistons oscillants selon la revendication 14 ou 15, **caractérisé en ce qu'**au moins un joint d'étanchéité est disposé dans chaque surface de glissement (148, 150) des éléments séparateurs (140-146).

17. Moteur à pistons oscillants selon la revendication 16, **caractérisé en ce que**, sur chaque surface de glissement (148, 150), est monté un joint résistant au feu (156, 158), du côté le plus proche de la paroi intérieure du carter (14') et un joint étanche à l'huile (160, 162), du côté le plus proche de la came (48').

18. Moteur à pistons oscillants selon l'une des revendications 1 à 17, **caractérisé en ce qu'**il présente, dans la direction axiale, plusieurs chambres (24, 26 ; 24', 26'), un jeu de pistons (28a-28d ; 28a'-28d') étant disposé dans chaque chambre (24, 26 ; 24', 26'), les jeux de pistons (28a-28d ; 28'-28d') étant montés en étant décalés les uns par rapport aux autres, d'une chambre (24 ; 24') à l'autre (26 ; 26'), dans le sens de rotation (46).
